# EUROPÄISCHE PATENTSCHRIFT

(11) **EP 3 030 492 B1**
(45) Veröffentlichungstag und Bekanntmachung des Hinweises auf die Patenterteilung: **29.11.2017**
(21) Anmeldenummer: 15701105.7
(22) Anmeldetag: 09.01.2015
(51) Int. Cl.: B65C 1/02, B65C 9/46

(54) **ETIKETTIEREINRICHTUNG, ETIKETTIERSYSTEM UND VERFAHREN ZUM BESTÜCKEN EINES PRODUKTS MIT EINEM ETIKETT**
LABELLING DEVICE, LABELLING SYSTEM AND METHOD FOR PROVIDING A PRODUCT WITH A LABEL
DISPOSITIF D'ÉTIQUETAGE, SYSTÈME D'ÉTIQUETAGE ET PROCÉDÉ POUR MUNIR UN PRODUIT D'UNE ÉTIQUETTE

(30) Priorität: 11.02.2014 DE 102014001741
(43) Veröffentlichungstag der Anmeldung: 15.06.2016
(73) Patentinhaber: Espera-Werke GmbH, 47058 Duisburg (DE)
(72) Erfinder: WOLFF, Peter, 53913 Swifttal-Heimerzheim (DE)
(74) Vertreter: Cohausz & Florack
(86) Internationale Anmeldenummer: PCT/EP2015/050300
(87) Internationale Veröffentlichungsnummer: WO 2015/121003

(56) Entgegenhaltungen:
- EP-A2- 1 734 349
- DE-A1-102012 002 250
- GB-A- 2 076 167
- JP-A- 2013 230 511

## Beschreibung

Die Erfindung betrifft eine Etikettiereinrichtung, insbesondere Preisauszeichnungseinrichtung, gemäß dem Oberbegriff des Anspruchs 1 zum Bestücken eines Produkts mit einem Etikett, mit mindestens einer Waage zum Wiegen des Produkts, mit mindestens einem Handhabungssystem zum Bewegen des Produkts und mit mindestens einem einen Etikettenauslass aufweisenden Drucker zum Drucken und Ausgeben von Etiketten.

Ferner betrifft die Erfindung ein Etikettiersystem mit mehreren solcher Etikettiereinrichtungen.

Schließlich betrifft die Erfindung ein Verfahren gemäß dem Oberbegriff des Anspruchs 7 zum Bestücken eines Produkts mit einem Etikett, bei dem die folgenden Schritte durchgeführt werden:
- Bereitstellen des Produkts, insbesondere durch Transportieren des Produkts,
- Wiegen des Produkts,
- Drucken eines ersten Etiketts und Positionieren des ersten Etiketts in einer ersten Etikettenabnahmeposition,
- Bewegen des Produkts von einer Produktaufnahmeposition zu der ersten Etikettenabnahmeposition, wobei das erste Etikett von dem Produkt erfasst wird und daran anhaftet, und
- Wegbewegen des Produkts von der ersten Etikettenabnahmeposition.
Eine Etikettiereinrichtung gemäß dem Oberbegriff des Anspruchs 1 und ein Verfahren gemäß dem Oberbegriff des Anspruchs 7 sind aus der JP2013-230511 A bekannt. Aus dem Stand der Technik ist es bekannt, Produkte, das heißt Waren oder Verpackungen, mit Etiketten zu versehen, die Produktinformationen enthalten. Produktinformationen können unter anderem das Gewicht und/oder der Grund- oder Verkaufspreis des Produkts oder Hinweise auf Rabattaktionen sein. Dabei hängt der Verkaufspreis häufig von dem Gewicht des Produkts ab. Um die nötigen Daten zum Ausdrucken gewichtsabhängiger Produktinformationen zu erhalten, muss das Produkt zunächst gewogen werden.

Zum Wiegen eines Produkts ist es bekannt, dieses von Hand oder automatisiert auf eine Waage zu setzen. Beispielsweise kann die Waage auch in ein Transportband integriert sein, so dass das Produkt automatisch auf die Waage transportiert, gewogen und von dort weitertransportiert wird. Die von der Waage erfassten Daten, das heißt das Gewicht bzw. die dem Gewicht entsprechenden Daten, werden, ggf. über einen separaten Rechner, an einen Etikettendrucker übermittelt, der die den Daten entsprechenden Informationen auf ein Etikett ausdruckt.

Bei solchen Etiketten handelt es sich üblicherweise um selbstklebende Etiketten, die auf einem Trägerstreifen lösbar befestigt sind. Alternativ ist es auch bekannt, Etiketten von einem Materialband (ohne separaten Trägerstreifen) abzutrennen - die Etiketten werden in letzterem Fall durch Abtrennen eines das Etikett bildenden Abschnitts vom Materialstreifen erzeugt. Der mit Etiketten versehene Trägerstreifen oder der Materialstreifen kann als Rollenware (Endlosband) dem Drucker zugeführt werden.

Das ausgedruckte Etikett weist auf der dem Druck gegenüberliegenden Seite eine Klebefläche auf (Klebeseite des Etiketts). Mit dieser Klebefläche wird das Etikett auf dem Paket festgeklebt. Dazu ist es aus dem Stand der Technik bekannt, dass ein Etikettenmanipulationssystem das gedruckte und vereinzelte Etikett am Etikettenauslass des Druckers aufnimmt (diese Position wird Etikettenabnahmeposition genannt) und zu einer Stelle bewegt, die das Produkt auf einem Transportband passiert. Das Etikettenmanipulationssystem positioniert das Etikett dabei in einer Weise, dass das auf dem Transportband transportierte Produkt während der Transportbewegung automatisch mit dem Etikett in Kontakt kommt und das Etikett dadurch am Produkt anhaftet.

Eine Etikettiereinrichtung der zuvor beschriebenen Art ist relativ kompliziert aufgebaut, da das Etikettenmanipulationssystem so ausgebildet sein muss, dass es das Etikett dem Etikettenauslass entnehmen und zum Produkt transportieren kann, und zwar ohne dass das Etikett mit seiner Klebefläche an dem Etikettenmanipulationssystem festklebt. Zu diesem Zweck sind relativ komplexe Saugapparate bekannt, die in das Etikettenmanipulationssystem integriert sind und das Etikett in der Etikettenabnahmeposition am Drucker bzw. Etikettenauslass ansaugen. Die Saugkraft muss die ganze Strecke während des Transports zum Produkt aufrechterhalten werden.

Es ist daher eine Aufgabe der vorliegenden Erfindung, eine Etikettiereinrichtung, ein Etikettiersystem und ein Verfahren zum Bestücken eines Produkts mit einem Etikett zu schaffen, womit die Komplexität reduziert wird.

Die zuvor hergeleitete und aufgezeigte Aufgabe wird gemäß einer ersten Lehre der vorliegenden Erfindung bei einer Etikettiereinrichtung, insbesondere Preisauszeichnungseinrichtung, zum Bestücken, insbesondere zum Bekleben, eines Produkts, beispielsweise einer Ware oder einer Verpackung, mit einem Etikett, mit mindestens einer Waage zum Wiegen des Produkts, mit mindestens einem Handhabungssystem zum Bewegen des Produkts und mit mindestens einem einen Etikettenauslass aufweisenden Drucker zum Drucken und Ausgeben von Etiketten, dadurch gelöst, dass das Handhabungssystem von einer Produktaufnahmeposition, insbesondere eindeutigen Produktaufnahmeposition, in der das Produkt vom Handhabungssystem aufnehmbar ist, zu einer ersten Etikettenabnahmeposition, die benachbart zum Etikettenauslass des Druckers liegt und in der ein erstes Etikett auf das Produkt übertragbar ist, bewegbar ist.

Mit einer eindeutigen Produktaufnahmeposition ist eine Position gemeint, die einem bestimmten der verwogenen Produkte zugeordnet ist. Auf diese Weise ist gewährleistet, dass das jeweilige Produkt nach dem Wiegen mit dem richtigen (dem Produkt bzw. Wiegevorgang zugeordneten) Etikett versehen wird.

Dabei kann die Waage so konfiguriert sein, dass sie die erfassten Daten, das heißt das Gewicht des Produkt bzw. die dem Gewicht des Produkts entsprechenden Daten, unmittelbar oder über einen separaten Rechner an den Drucker überträgt, der den Daten entsprechende Informationen auf die Etiketten druckt. Der Drucker kann selbstverständlich auch noch weitere Daten empfangen bzw. weitere Produktinformationen auf die Etiketten drucken. Es können auch mehrere Drucker vorgesehen sein, wobei diese dann so konfiguriert sein können, dass jeder Drucker dieselben Informationen auf das Etikett druckt; es kann aber auch denkbar sein, dass jeder Drucker eine andere Information auf das jeweilige Etikett als der/die andere(n) Drucker druckt. Beispielsweise druckt ein Drucker Informationen zum Gewicht, Grund- und Verkaufspreis und ein anderer Drucker druckt Informationen zu einer Rabattaktion etc.

Indem ein Handhabungssystem vorgesehen ist, welches das Produkt aufnimmt, insbesondere greift, und zu dem jeweiligen Etikettenauslass des Druckers unmittelbar hinführt, kann das Etikett direkt vom Etikettenauslass auf das Produkt übertragen werden, ohne dass das Etikett mit einem separaten Etikettenmanipulationssystem zum Produkt geführt werden muss. Im Übrigen kann das Produkt an mehreren Druckern und dementsprechend Etikettenauslässen vorbeigeführt werden, so dass mit nur einer fortlaufenden Bewegung des Produkts mehrere Etiketten auf das Produkt übertragen werden können. Wie im Folgenden noch näher erläutert wird, können dabei die mehreren, beispielsweise zwei, Drucker so angeordnet sein, dass das Produkt, welches vom Handhabungssystem an den Druckern vorbeigeführt wird, zunächst den ersten und dann den darauffolgenden zweiten Drucker passiert. Die Drucker können aber auch so angeordnet sein, dass das Produkt zwei Drucker gleichzeitig passiert, die beispielsweise vertikal übereinander angeordnet sind, so dass zwei Etiketten, nämlich eines aus jedem Drucker, kurz hintereinander oder auf Wunsch sogar gleichzeitig auf das Produkt übertragen werden können.

Gemäß einer Ausgestaltung der erfindungsgemäßen Etikettiereinrichtung ist vorgesehen, dass die Etikettiereinrichtung mindestens einen ersten und einen zweiten (ggf. noch einen dritten, vierten etc.) jeweils einen Etikettenauslass aufweisenden Drucker zum Drucken und Ausgeben von Etiketten aufweist, wobei der Etikettenauslass des ersten Druckers vertikal (d.h. in Schwerkraftrichtung) und/oder horizontal von dem Etikettenauslass des zweiten Druckers (und/oder von dem Etikettenauslass des dritten Druckers etc.) beabstandet ist und wobei das Handhabungssystem sowohl in die erste Etikettenabnahmeposition, die benachbart zum Etikettenauslass des ersten Druckers liegt und in der ein erstes Etikett auf das Produkt übertragbar ist, als auch in eine zweite Etikettenabnahmeposition, die benachbart zum Etikettenauslass des zweiten Druckers liegt und in der ein zweites Etikett auf das Produkt übertragbar ist, bewegbar ist. Auf diese Weise kann, wie bereits zuvor erläutert wurde, das Produkt an mehreren Druckern und/oder Etikettenauslässen nacheinander oder gleichzeitig vorbeigeführt werden, wodurch entsprechend mehrere Etiketten nacheinander oder gleichzeitig auf das Produkt übertragen werden können.

Gemäß einer Variante kann vorgesehen sein, dass die Drucker und/oder die Etikettenauslässe der Drucker derart ausgerichtet sind, dass in den Etikettenabnahmeposition die Klebeseiten der über die beiden Etikettenauslässe zu spendenden Etiketten einander zugewandt sind. So ist es denkbar, dass zwei Drucker (horizontal) nebeneinander oder (vertikal) übereinander angeordnet sind und der jeweilige Etikettenauslass jedes Druckers entgegen der (oder in die) Transportrichtung, in der das Produkt den Druckern zugeführt bzw. an den Druckern vorbeigeführt wird, weist. Jeder der beiden Drucker spendet die Etiketten in eine eigene Etikettenabnahmeposition, das heißt der eine Drucker in die erste Etikettenabnahmeposition und der andere Drucker in die zweite Etikettenabnahmeposition. Dabei sind die Klebeflächen der aus den beiden Druckern ausfahrenden Etiketten einander zugewandt. Wird dann ein Produkt in einen Bereich zwischen beiden Etiketten und/oder Etikettenabnahmepositionen transportiert, können beide Etiketten, das heißt das Etikett aus dem einen Drucker und das Etikett aus dem anderen Drucker, kurz nacheinander auf das Produkt übertragen werden, indem das Handhabungssystem das Produkt zunächst zu dem einen Etikett (in die erste Etikettenabnahmeposition) und dann zu dem anderen Etikett (in die zweite Etikettenabnahmeposition) bewegt, bevor das nun mit Etiketten versehene Produkt dann weiter transportiert wird.

Gemäß einer weiteren Variante kann die erste Etikettenabnahmeposition identisch mit der zweiten Etikettenabnahmeposition sein. Es ist nämlich grundsätzlich auch denkbar, dass zwei Drucker (horizontal) nebeneinander oder (vertikal) übereinander angeordnet sind und der jeweilige Etikettenauslass des Druckers zum jeweils anderen Drucker weist, so dass beide Drucker die Etiketten in dieselbe (gemeinsame) Etikettenabnahmeposition spenden (die Spenderichtungen der beiden Etiketten sind dann gegenläufig). Beide Etiketten werden in derselben Etikettenabnahmeposition gehalten, bis das Produkt die Etiketten aufnimmt. Bevorzugt sind dabei die Klebeflächen der aus den beiden Druckern gespendeten Etiketten entgegen der Transportrichtung, in der das Produkt den Druckern zugeführt bzw. an den Drucker vorbeigeführt wird, gewandt. Wird dann ein Produkt zwischen beiden Druckern hindurchgeführt, können beide Etiketten, das heißt das Etikett aus dem einen Drucker und das Etikett aus dem anderen Drucker, ebenfalls kurz nacheinander oder sogar gleichzeitig auf das Produkt übertragen werden

Durch die vorangehend beschriebenen Varianten kann ein Produkt auf verschiedenen Seiten, beispielsweise auf gegenüberliegenden Seiten, mit einem Etikett versehen werden, ohne das Produkt dabei drehen zu müssen. Dies hat den Vorteil, dass das Produkt beim Etikettiervorgang nicht innen mit der oftmals durchsichtigen Produktoberseite, z.B. Siegelfolie, in Kontakt kommt und diese verschmiert.

Alternativ ist auch denkbar, dass das Handhabungssystem erst die erste Etikettenabnahmeposition und dann die zweite Etikettenabnahmeposition passiert. In diesem Fall wird das Produkt folglich erst mit dem ersten Etikett und dann anschließend in einer anderen Position, die in Produkttransportrichtung hinter der ersten Etikettenabnahmeposition liegt, mit dem zweiten Etikett versehen. Auch in diesem Fall sind die beiden Drucker vorzugsweise in horizontaler und/oder vertikaler Richtung voneinander beabstandet, wobei dann aber die Etiketten vorzugsweise in parallelen Richtungen (Spenderichtungen) gespendet werden, so dass das Produkt beim Vorbeiführen an den Etikettenauslässen nacheinander erst das erste und dann das zweite (und dann ggf. noch weitere) Etiketten aufnimmt.

Grundsätzlich ist es auch denkbar, dass ein und derselbe Drucker zwei verschiedene Etiketten zum Aufbringen an verschiedenen Stellen auf dem Produkt ausdruckt. Hierzu kann vorgesehen sein, dass das Handhabungssystem in der ersten und/oder zweiten Etikettenabnahmeposition relativ zum Etikettenauslass in mindestens zwei verschiedenen Ausrichtungen positionierbar ist. Mit anderen Worten kann der Teil des Handhabungssystems, der das Produkt hält bzw. greift, das Produkt relativ zu dem jeweiligen Etikettenauslass auf verschiedene Weise ausrichten, beispielsweise durch Drehen des Produkts.

Bevorzugt lässt sich dadurch, dass das Handhabungssystem in der ersten und/oder zweiten Etikettenabnahmeposition relativ zum Etikettenauslass in mindestens zwei verschiedenen Ausrichtungen positionierbar ist, ein Etikett auch über Eck (d.h. über eine Seitenkante des Produkts) oder über mehrere Seiten des Produkts aufbringen.

Damit das Produkt beim Aufbringen des gespendeten Etiketts nicht mit dem Etikettenauslass in Kontakt kommt, liegt gemäß einer weiteren Ausgestaltung der Abstand zwischen dem Etikettenauslass des jeweiligen Druckers und der jeweiligen Etikettenabnahmeposition in einem Bereich von 0,1 bis 10 cm, bevorzugt in einem Bereich von 0,1 bis 5 cm, besonders bevorzugt in einem Bereich von 0,1 bis 1 cm. Dieser Abstand entspricht dem kleinsten Abstand des Produkts zum Etikettenauslass zu dem Zeitpunkt, wenn das Produkt das Etikett aufnimmt. Insbesondere ist der Abstand kleiner als die maximale Etikettenlänge. Der jeweilige Drucker ist also relativ zur jeweiligen Etikettenabnahmeposition so angeordnet, dass das Etikett auf die Etikettenabnahmeposition gespendet werden kann. Insbesondere ist der jeweilige Drucker und/oder der jeweilige Etikettenauslass ortsfest, das heißt, das Etikett wird nach dem Bedrucken nicht bewegt, bis es von dem vorbei geführten Produkt mitgenommen wird.

Gemäß noch einer Ausgestaltung ist das Handhabungssystem in eine Verpackungsposition bewegbar, die der ersten und/oder zweiten Etikettenabnahmeposition nachgelagert ist und in der das (etikettierte) Produkt auf einem Träger abgesetzt und insbesondere in eine Umverpackung eingesetzt bzw. mit einer Umverpackung versehen werden kann. Insbesondere kann das Produkt in der Verpackungsposition mit weiteren (etikettierten) Produkten auf einem Träger abgesetzt und insbesondere in eine gemeinsame Umverpackung eingesetzt bzw. mit einer gemeinsamen Umverpackung versehen werden.

Grundsätzlich ist es auch denkbar, dass bereits vor der Waage ein Verpacken einer (noch nicht gewogenen) Ware erfolgt, das heißt der Waage eine separate Verpackungsmaschine vorgelagert ist. Der Gegenstand, der der Verpackungsmaschine, die der Waage vorgelagert ist, entnommen wird, wird im Sinne der Erfindung als das "Produkt" bezeichnet, welches nach Durchlauf der erfindungsgemäßen Etikettiereinrichtung schlussendlich in der Verpackungsposition auf einem Träger abgesetzt und insbesondere in eine Umverpackung eingesetzt werden kann.

Gemäß noch einer Ausgestaltung ist vorgesehen, dass die Etikettiereinrichtung mindestens zwei Waagen aufweist, ggf. auch drei oder vier Waagen (oder mehr), die nebeneinander und/oder hintereinander angeordnet sind. Bei vier Waagen ist zum Beispiel denkbar, dass je zwei nebeneinander und je zwei hintereinander angeordnet sind (2x2-Anordnung). Auf diese Weise können mehrere Produkte gleichzeitig gewogen und in der erfindungsgemäßen Etikettiereinrichtung verarbeitet werden.

Ferner ist gemäß einer weiteren Ausgestaltung vorgesehen, dass die Etikettiereinrichtung einen Produktpuffer zur Aufnahme mehrerer Produkte (auch Staustrecke oder Stauförderer genannt) aufweist, der der mindestens einen Waage nachgelagert ist und der benachbart zu der mindestens einen Waage angeordnet ist, wobei vorzugsweise Transportmittel zum Transport des Produkts von der mindestens einen Waage zu dem Produktpuffer vorgesehen sind, wobei die Produktaufnahmeposition innerhalb des Produktpuffers oder angrenzend an den Produktpuffer liegt. Mit einem solchen Produktpuffer bzw. einer solchen Staustrecke ist ein Zwischenlagerungsabschnitt für die gewogenen Produkte gemeint. Von diesem Zwischenlagerungsabschnitt holt sich das Handhabungssystem jeweils ein Produkt (oder ggf. mehrere Produkte). Alternativ ist es auch denkbar, dass das Handhabungssystem das Produkt direkt von der jeweiligen Waage aufnimmt und zur ersten Etikettenabnahmeposition und den darauffolgenden Positionen führt.

Ein Produktpuffer kann eine sich bewegende Transporteinrichtung sein oder aber eine ortsfeste Fläche mit einer relativ glatten Oberfläche. Relativ glatt bedeutet, dass die Produkte ohne beschädigt zu werden auf der Oberfläche entlang gleiten können. Die Transporteinrichtung kann ein Transportband oder einen Rollenförderer, also eine Vielzahl von hintereinander angeordneten, ggf. zumindest teilweise angetriebenen, Rollen mit paralleler Drehachse, aufweisen.

Gemäß wieder einer weiteren Ausgestaltung ist vorgesehen, dass die Etikettiereinrichtung eine Qualitätskontrolleinrichtung mit einem Visionssystem, insbesondere enthaltend eine Kamera und/oder Durchleuchtungseinheit, und/oder mit einem Dichtigkeitsprüfsystem, insbesondere enthaltend eine Einrichtung zur Prüfung der Flüssigkeitsdichtigkeit und/oder Gasdichtigkeit des Produkts, und/oder mit einem Scanner, insbesondere Barcodescanner, aufweist, wobei die Qualitätskontrolleinrichtung der mindestens einen Waage und/oder dem mindestens einen Drucker, insbesondere der Etikettenabnahmeposition des mindestens einen Druckers, nachgelagert und insbesondere der Verpackungsposition vorgelagert ist. Mit anderen Worten ist das Handhabungssystem in eine Position bringbar, die von der Qualitätskontrolleinrichtung und insbesondere von dem Visionssystem und/oder Dichtigkeitsprüfsystem und/oder Scanner erfassbar ist, und von dort insbesondere weiter zur Verpackungsposition. Entsprechend wird natürlich auch das Produkt in die entsprechenden Positionen gebracht, wenn das Handhabungssystem im bestimmungsgemäßen Betrieb ein Produkt aufgenommen hat.

Mit einem Visionssystem kann das Produkt, beispielsweise die Verpackung oder Ware, einer insbesondere automatischen Sichtprüfung unterzogen werden. Bei einer Dichtigkeitsprüfung kann kontrolliert werden, ob das Produkt bzw. die Verpackung flüssigkeitsdicht und/oder gasdicht ist. Mit einem Scanner kann ein Teil der Informationen oder die Gesamtheit an Informationen auf dem auf dem Produkt befindlichen Etikett, beispielsweise ein Barcode, zu Prüfzwecken ausgelesen werden.

Gemäß wieder einer weiteren Ausgestaltung ist vorgesehen, dass das Handhabungssystem eine Produkthalteeinheit mit Mitteln zum Fixieren des Produkts am Handhabungssystem, insbesondere mit einem Greifer (Greifmechanismus), und eine mit der Produkthalteeinheit gekoppelte Verlagereinheit, insbesondere einen Roboterarm, aufweist, wobei die Produkthalteeinheit (mit dem Produkt) mittels der Verlagereinheit in die Produktaufnahmeposition und in die erste Etikettenabnahmeposition sowie ggf. in die zweite Etikettenabnahmeposition und/oder die Verpackungsposition bewegbar ist. Die Verlagereinheit ist also so ausgebildet, dass die damit verbundene Produkthalteeinheit auf einer Strecke (Bewegungsbahn, insbesondere Umlaufbahn) entlangführbar ist, nämlich mittels der Verlagereinheit, wobei auf dieser Strecke die genannten Positionen (Produktaufnahmeposition, erste Etikettenabnahmeposition, ggf. zweite Etikettenabnahmeposition, ggf. weitere Etikettenabnahmepositionen, ggf. Verpackungsposition) liegen. Die Produkthalteeinheit passiert (mit dem Produkt) also die genannten Positionen.

Die zuvor hergeleitete und aufgezeigte Aufgabe wird ferner gemäß einer zweiten Lehre der vorliegenden Erfindung bei einem Etikettiersystem mit mehreren, beispielsweise zwei, wie zuvor definierten Etikettiereinrichtungen dadurch gelöst, dass die Etikettiereinrichtungen, die vorzugsweise parallel zueinander angeordnet sind, einen gemeinsamen Produktpuffer aufweisen, der den Waagen nachgelagert ist und der benachbart zu den Waagen angeordnet ist, wobei Transportmittel zum Transport des Produkts von der jeweiligen Waage zu dem Produktpuffer vorgesehen sind, wobei die jeweilige Produktaufnahmeposition innerhalb des Produktpuffers oder angrenzend an den Produktpuffer liegt. Im Übrigen ist der Produktpuffer wie bei der vorangehend beschriebenen Etikettiereinrichtung ausgebildet. Mit anderen Worten sind zwei (oder mehr) Etikettiereinrichtungen vorgesehen, die sich einen gemeinsamen Produktpuffer teilen.

Mit einem Etikettiersystem der zuvor beschriebenen Art kann auf einfache Weise gleichzeitig eine Vielzahl von Produkten auf die zuvor beschriebene Weise gewogen und mit einem oder mehreren Etiketten versehen werden, ggf. dann eine Qualitätskontrolle durchlaufen und schließlich ggf. verpackt werden.

Die zuvor hergeleitete und aufgezeigte Aufgabe wird schließlich gemäß einer dritten Lehre der vorliegenden Erfindung gelöst durch ein Verfahren zum Bestücken, insbesondere Bekleben, eines Produkts, insbesondere einer Ware oder Verpackung, mit einem Etikett, insbesondere unter Verwendung einer wie zuvor definierten Etikettiereinrichtung oder eines wie zuvor definierten Etikettiersystems, bei dem die folgenden Schritte durchgeführt werden:
- Bereitstellen des Produkts, insbesondere durch Transportieren des Produkts,
- Wiegen des Produkts,
- ggf. Transportieren des gewogenen Produkts in eine insbesondere eindeutige Produktaufnahmeposition (Warteposition),
- Fixieren des Produkts an einem Handhabungssystem in der oder einer insbesondere eindeutigen Produktaufnahmeposition,
- Drucken eines ersten Etiketts und Positionieren des ersten Etiketts in einer ersten Etikettenabnahmeposition,
- Bewegen des Handhabungssystem zusammen mit dem Produkt von der Produktaufnahmeposition zu der ersten Etikettenabnahmeposition, wobei das erste Etikett von dem Produkt erfasst wird und daran anhaftet, und
- Wegbewegen des Handhabungssystems zusammen mit dem Produkt von der ersten Etikettenabnahmeposition.

Gemäß einer Ausgestaltung des erfindungsgemäßen Verfahrens ist vorgesehen, dass ein zweites Etikett gedruckt und in einer zweiten Etikettenabnahmeposition positioniert wird, wobei die erste Etikettenabnahmeposition identisch mit der zweiten Etikettenabnahmeposition ist und wobei bei dem Schritt des Bewegens des Handhabungssystems zusammen mit dem Produkt von der Produktaufnahmeposition in die erste Etikettenabnahmeposition das zweite Etikett, insbesondere gleichzeitig mit dem ersten Etikett, von dem Produkt erfasst wird und daran anhaftet. Wie gesagt können auch zwei (oder mehr) Etiketten gedruckt und auf das Produkt übertragen werden, wobei zwei (oder mehr) Etiketten gleichzeitig oder nacheinander vom Produkt aufgenommen werden bzw. an das Produkt übertragen werden können.

Sind die erste Etikettenabnahmeposition und die zweite Etikettenabnahmeposition identisch, können die Etiketten gleichzeitig auf das Produkt gebracht werden. Sollen die Etiketten nacheinander auf das Produkt gebracht werden, kann vorgesehen sein, dass ein zweites Etikett gedruckt und in einer zweiten Etikettenabnahmeposition positioniert wird, wobei die zweite Etikettenabnahmeposition der ersten Etikettenabnahmeposition nachgelagert ist, wobei das Handhabungssystem zusammen mit dem Produkt von der ersten Etikettenabnahmeposition zu der zweiten Etikettenabnahmeposition bewegt wird, wobei das zweite Etikett von dem Produkt erfasst wird und daran anhaftet.

Unabhängig davon, ob die Etiketten gleichzeitig oder nacheinander vom Produkt aufgenommen werden, haften das erste Etikett und das zweite Etikett vorzugsweise auf unterschiedlichen, insbesondere gegenüberliegenden, Seiten des Produkts an diesem an.

Es ist auch denkbar, dass das Handhabungssystem in der ersten und/oder zweiten Etikettenabnahmeposition relativ zum Etikettenauslass in mindestens zwei verschiedenen Ausrichtungen positioniert wird und insbesondere das jeweilige Etikett oder mehrere Etiketten über Eck oder über mehrere Seiten des Produkts aufgebracht wird/werden.

Gemäß einer weiteren Ausgestaltung des erfindungsgemäßen Verfahrens wird das Handhabungssystem zusammen mit dem Produkt von der ersten Etikettenabgabeposition oder der zweiten Etikettenabgabeposition in eine Verpackungsposition bewegt, in der das (etikettierte) Produkt, ggf. mit weiteren (etikettierten) Produkten, auf einem Träger abgesetzt und insbesondere in eine Umverpackung eingesetzt bzw. mit einer Umverpackung versehen wird (die Umverpackung bildet dann den Träger).

Nachdem das Handhabungssystem das Produkt ab-/eingesetzt hat, das heißt das Produkt vom Handhabungssystem gelöst ist, kann das Handhabungssystem wieder zu der oder zu einer eindeutigen Produktaufnahmeposition bewegt werden, um dort ein weiteres Produkt aufzunehmen. Während sich das Handhabungssystem mit einem Produkt von der Produktaufnahmeposition wegbewegt und/oder während sich das Handhabungssystem (nach dem Ab-/Einsetzen) von der Verpackungsposition zur jeweiligen Produktaufnahmeposition bewegt, kann bereits ein weiteres Produkt gewogen werden. Gegebenenfalls kann auch, während sich das Handhabungssystem mit einem Produkt von der jeweiligen Etikettenabnahmeposition wegbewegt und/oder während sich das Handhabungssystem von der Verpackungsposition zur jeweiligen Produktaufnahmeposition bewegt, bereits ein Etikett für ein weiteres Produkt gedruckt werden.

Ferner kann gemäß einer weiteren Ausgestaltung vorgesehen sein, dass bei dem Schritt des Wiegens gleichzeitig mehrere Produkte gewogen werden. Die Daten der verschiedenen gewogenen Produkte werden vorzugsweise an den bzw. die jeweiligen Drucker übertragen, ggf. unter Zwischenschaltung eines separaten Rechners.

Wie ebenfalls bereits bei der Beschreibung der erfindungsgemäßen Etikettiereinrichtung erläutert wurde, kann bei dem Verfahren vorgesehen sein, dass nach dem Schritt des Wiegens das Produkt bzw. die Produkte von der Waage auf einen Produktpuffer transportiert wird/werden, wobei die Produktaufnahmeposition innerhalb des Produktpuffers oder angrenzend an den Produktpuffer liegt. Grundsätzlich ist es aber auch denkbar, dass das Produkt bzw. die Produkte nach dem Schritt des Wiegens direkt (ohne Zwischenschaltung eines Produktpuffers) von der Waage vom Handhabungssystem aufgenommen wird/werden, das heißt direkt auf der Waage am Handhabungssystem fixiert wird/werden. Die Position auf der Waage, in der das jeweilige Produkt am Handhabungssystem fixiert wird, ist dann die eindeutige Produktaufnahmeposition.

Auch kann das (etikettierte) Produkt eine Qualitätskontrolleinrichtung, insbesondere mit einem Visionssystem und/oder einem Dichtigkeitsprüfsystem und/oder einem Scanner, durchlaufen.

Vorzugsweise können bei dem erfindungsgemäßen Verfahren mehrere Produkte die folgenden Verfahrensschritte gleichzeitig durchlaufen:
- Bereitstellen des Produkts, insbesondere durch Transportieren des Produkts,
- Wiegen des Produkts,
- ggf. Transportieren des gewogenen Produkts in eine eindeutige Produktaufnahmeposition (Warteposition),
- Fixieren des Produkts an einem Handhabungssystem in einer Produktaufnahmeposition,
- Drucken eines ersten Etiketts und Positionieren des ersten Etiketts in einer ersten Etikettenabnahmeposition,
- Bewegen des Handhabungssystem zusammen mit dem Produkt von der Produktaufnahmeposition zu der ersten Etikettenabnahmeposition, wobei das erste Etikett von dem Produkt erfasst wird und daran anhaftet, und
- Wegbewegen des Handhabungssystems zusammen mit dem Produkt von der ersten Etikettenabnahmeposition.

Auch können mehrere Produkte einen oder mehrere der übrigen beschriebenen Verfahrensschritte gleichzeitig durchlaufen.

Es gibt nun eine Vielzahl von Möglichkeiten, die erfindungsgemäße Etikettiereinrichtung, das erfindungsgemäße Etikettiersystem und das erfindungsgemäße Verfahren auszugestalten und weiterzubilden. Hierzu sei einerseits verwiesen auf die dem Patentanspruch 1 nachfolgenden Patentansprüche, andererseits auf die Beschreibung von Ausführungsbeispielen in Verbindung mit der Zeichnung. In der Zeichnung zeigt:
- Fig. 1: ein erstes Ausführungsbeispiel einer erfindungsgemäßen Etikettiereinrichtung,
- Fig. 2a): ein zweites Ausführungsbeispiel einer erfindungsgemäßen Etikettiereinrichtung,
- Fig. 2b): eine gegenüber Fig. 2a) um 90° gedrehte Teilansicht eines Abschnitts der Etikettiereinrichtung aus Fig. 2a),
- Fig. 2c): eine Alternative zu der Etikettiereinrichtung aus Fig. 2b) und
- Fig. 3: ein Ausführungsbeispiel eines erfindungsgemäßen Etikettiersystems mit zwei Etikettiereinrichtungen.

In den Figuren sind Ausführungsbeispiele einer Etikettiereinrichtung 1 zum Bekleben eines Produkts 2 mit einem Etikett 3 dargestellt. Das Produkt 2 durchläuft verschiedene Positionen, die in den Figuren in gestrichelter Form schematisch darstellt sind.

Die Etikettiereinrichtung 1 in Fig. 1 ist mit einer einzigen Waage 4 zum Wiegen des Produkts 2 ausgestattet. Fig. 1 zeigt den Zustand, bei dem sich bereits ein Produkt 2 auf der Waage 4 befindet. Bei dem Produkt 2 kann es sich um eine Ware handeln, die bereits zuvor mit einer Verpackung versehen worden ist, beispielsweise in einer der Waage 4 vorgelagerten Verpackungsmaschine (nicht dargestellt).

Ferner weist die Etikettiereinrichtung ein Handhabungssystem 5 zum Bewegen des Produkts 2 und zwei jeweils einen Etikettenauslass 6.1 aufweisende Drucker 6 zum Drucken und Ausgeben von Etiketten 3 auf. Im Wesentlichen im Bereich zwischen der Waage 4 und den Druckern 6 ist ein Produktpuffer 8 vorgesehen, der beispielsweise aus einer Vielzahl von hintereinander angeordneten, nicht angetriebenen Rollen mit parallelen Drehachsen besteht. Außerdem ist als ein Träger eine Umverpackung 7 dargestellt, die dazu dient, mehrere der etikettierten Produkte 2 aufzunehmen. Ferner ist eine Qualitätskontrolleinrichtung 10 vorgesehen, die ein Visionssystem 10.1, ein Dichtigkeitsprüfsystem 10.2 und einen Scanner 10.3 aufweist.

Das Produkt 2 wird nach dem Wiegen über Transportmittel 9, die hier schematisch durch einen Pfeil dargestellt sind, zum Produktpuffer 8 transportiert, wo die Produkte 2 zwischengelagert werden. Das Handhabungssystem 5, welches eine Produkthalteeinheit 5.1 mit einem Greifer zum Fixieren des Produkts 2 am Handhabungssystem 5 sowie eine mit der Produkthalteeinheit 5.1 gekoppelte Verlagereinheit 5.2 in Form eines Roboterarms aufweist, nimmt von dem Produktpuffer 8 in einer Produktaufnahmeposition 1 ein gewogenes Produkt auf und bewegt dieses zunächst zu einer ersten Etikettenabnahmeposition II, die benachbart zum Etikettenauslass 6.1 des ersten Druckers 6 liegt und in der ein erstes Etikett 3 auf das Produkt 2 übertragbar ist.

Wie in Fig. 1 erkennbar ist, ragt das Etikett 3 aus dem ersten Drucker 6 bzw. dem zugehörigen Etikettenauslass 6.1 soweit hervor, dass es in der ersten Etikettenabnahmeposition II automatisch mit dem Produkt 2 in Kontakt kommt und daran anhaftet. Das Produkt 2 wird daraufhin weiterbewegt zu einer von der ersten Etikettenabnahmeposition II horizontal beabstandeten zweiten Etikettenabnahmeposition III, die benachbart zum Etikettenauslass 6.1 des zweiten Druckers 6 liegt und in der ein zweites Etikett 3 auf das Produkt 2 übertragbar ist. Auch hier wird das Etikett 3 automatisch von dem Produkt 2 berührt und aufgenommen. Dabei wird im vorliegenden Ausführungsbeispiel das in der ersten Etikettenabnahmeposition II aufgebrachte Etikett 3 auf der Oberseite des Produkts 2, das heißt auf der entgegen der Schwerkraftrichtung weisenden Produktseite, und das in der zweiten Etikettenabnahmeposition III aufgebrachte Etikett 3 auf der Unterseite des Produkts 2, das heißt auf der in Schwerkraftrichtung weisenden Produktseite, aufgebracht. Mit anderen Worten wird das Produkt 2 auf gegenüberliegenden Seiten mit einem Etikett 2 versehen, ohne das Produkt 2 dabei drehen zu müssen. Dadurch kommt das Produkt 2 beim Etikettiervorgang nicht innen mit der Produktoberseite, z.B. transparenten Siegelfolie, in Kontakt und verschmiert diese daher nicht.

Auf den Etiketten 3 sind Informationen aufgedruckt, die Daten entsprechen oder aus Daten generiert wurden, die beim Wiegeprozess von der Waage 4 erfasst wurden, beispielsweise das Gewicht des Produkts 2. Entsprechend sind die Waage 4 und die Drucker 6 sowie ggf. ein separater Rechner (nicht dargestellt) zur sicheren Übertragung von Daten miteinander verbunden.

Nachdem die Etiketten 3 auf das Produkt aufgebracht worden sind, wird das Produkt über das Handhabungssystem 5 zu einer weiteren Station bzw. Position transportiert, in welcher sich die Qualitätskontrolleinrichtung 10 befindet. Die Qualitätskontrolleinrichtung 10 kann über das Visionssystem 10.1 zu Kontrollzwecken das Produkt 2 visuell darstellen und/oder durchleuchten und damit eine automatische Sichtprüfung vornehmen. Zusätzlich oder alternativ kann ein Dichtigkeitsprüfsystem 10.2 die Dichtigkeit, insbesondere Flüssigkeitsdichtigkeit und/oder Gasdichtigkeit, des Produkts 2 überprüfen. Schließlich kann der Scanner zu Überprüfungszwecken die Informationen auf einem oder allen Etiketten, insbesondere einen Barcode, einlesen.

Anschließend wird, ebenfalls durch das Handhabungssystem 5, das Produkt 2 weiter bewegt zu einer Verpackungsposition IV, in der das Handhabungssystem 5 das Produkt 2 in eine Umverpackung 7 setzt. Nacheinander können hier mehrere Produkte 2 in die Umverpackung 7 eingesetzt werden.

Fig. 2a) zeigt ein weiteres Ausführungsbeispiel einer erfindungsgemäßen Etikettiereinrichtung 1. Der Aufbau und die Funktionsweise sind bis auf die folgenden Unterschiede identisch zu der vorangehend anhand von Fig. 1 beschriebenen.

Das Ausführungsbeispiel in Fig. 2a) unterscheidet sich von dem Ausführungsbeispiel in Fig. 1 dadurch, dass gemäß Fig. 2a) die beiden Drucker 6 nicht horizontal nebeneinander, sondern vertikal übereinander angeordnet sind, was die beiden Varianten in den Figuren 2b) und 2c) schematisch zeigen.

Bei der Variante in Fig. 2b) sind die beiden Etikettenauslässe 6.1 jeweils in Richtung des anderen Druckers 6 ausgerichtet, so dass die Spenderichtung des einen Druckers 6 entgegengesetzt zu der Spenderichtung des gegenüberliegenden Druckers 6 verläuft. Die beiden Etiketten 3 ragen in den vertikalen Bereich zwischen den beiden Druckern 6, so dass in dem Fall, dass das Produkt 2 von dem Handhabungssystem 5 zwischen den beiden Druckern 6 hindurchgeführt wird, beide Etiketten 3 gleichzeitig an dem Produkt 2 anhaften können. In diesem Fall sind die erste Etikettenabnahmeposition II und die zweite Etikettenabnahmeposition III identisch.

Bei der Variante in Fig. 2c) sind die beiden Etikettenauslässe 6.1 der Drucker 6 entgegen der Transportrichtung, in der das Produkt 2 den Druckern 6 zugeführt bzw. an den Druckern 6 vorbeigeführt wird, ausgerichtet. Jeder der beiden Drucker 6 spendet das jeweilige Etikett 3 in eine eigene Etikettenabnahmeposition II bzw. III, das heißt der in der Darstellung obere Drucker 6 in die erste Etikettenabnahmeposition II und der in der Darstellung untere Drucker 6 in die zweite Etikettenabnahmeposition III. In diesem Beispiel sind die Klebeflächen der aus den beiden Druckern 6 gespendeten Etiketten 3 einander zugewandt. Das Handhabungssystem 5 transportiert das Produkt 2, wie die Pfeile in Fig. 2c) zeigen, in einen Bereich zwischen den gespendeten Etiketten 3 und dort einmal zu dem oberen Etikett (in die erste Etikettenabnahmeposition II) und dann zu dem unteren Etikett (in die zweite Etikettenabnahmeposition III), oder umgekehrt, bevor das nun mit den beiden Etiketten 3 versehene Produkt 2 dann weiter transportiert wird.

Fig. 3 zeigt schließlich ein Etikettiersystem 11, welches zwei Etikettiereinrichtungen 1 aufweist, die jeweils in ihrer Funktion und ihrem Aufbau dem Ausführungsbeispiel gemäß Fig. 2a) entsprechen - nur die Anordnung der einzelnen Stationen ist etwas anders als in Fig. 2a).

Beide Etikettiereinrichtungen 1 teilen sich einen gemeinsamen Produktpuffer 8, wobei dem Produktpuffer 8 mehrere Waagen 4 vorgelagert sind, auf denen mehrere Produkte 2 gleichzeitig gewogen werden können. Die gewogenen Produkte 2 werden dann auf den Produktpuffer 8 transportiert und dort in zwei Reihen zwischengelagert. Das jeweils erste Produkt 2 jeder Reihe wird dann von einem jeweiligen Handhabungssystem 5 aufgenommen und, wie bereits bei der Beschreibung von Fig. 2a) erläutert, zunächst zwischen zwei vertikal voneinander beabstandeten Druckern 6 hindurchgeführt, anschließend an einer Qualitätskontrolleinrichtung 10 vorbeigeführt und schließlich in eine Umverpackung 7 gesetzt.

Die beiden Etikettiereinrichtungen 1 sind dabei spiegelsymmetrisch aufgebaut und weisen jeweils zwei Waagen 4, ein Handhabungssystem 5 und zwei (übereinander angeordnete) Drucker 6 auf. Ferner weist jede Etikettiereinrichtung 1 eine eigene Qulitätskontrolleinrichtung 10 und eine eigene Station zum Einsetzen der Produkte 2 in eine Umverpackung 7 auf.

## Patentansprüche

1. Etikettiereinrichtung (1), insbesondere Preisauszeichnungseinrichtung, zum Bestücken eines Produkts (2) mit einem Etikett (3),
- mit mindestens einer Waage (4) zum Wiegen des Produkts (2),
- mit mindestens einem Handhabungssystem (5) zum Bewegen des Produkts (2) und
- mit mindestens einem einen Etikettenauslass (6.1) aufweisenden Drucker (6) zum Drucken und Ausgeben von Etiketten (3),
wobei das Handhabungssystem (5) eine Produkthalteeinheit (5.1) mit Mitteln zum Fixieren des Produkts (2) am Handhabungssystem (5) und einen mit der Produkthalteeinheit (5.1) gekoppelten Roboterarm (5.2) aufweist, wobei das Handhabungssystem (5) von einer Produktaufnahmeposition (I), in der das Produkt (2) vom Handhabungssystem (5) aufnehmbar ist, zu einer ersten Etikettenabnahmeposition (II), die benachbart zum Etikettenauslass (6.1) des Druckers (6) liegt und in der ein erstes Etikett (3) auf das Produkt (2) übertragbar ist, bewegbar ist, wobei die Produkthalteeinheit (5.1) mittels dem Roboterarm (5.2) in die Produktaufnahmeposition (I) und in die erste Etikettenabnahmeposition (II) bewegbar ist, **dadurch gekennzeichnet, dass** die Produktaufnahmeposition (I) eine Position auf der mindestens einen Waage (4) ist oder dass die Etikettiereinrichtung einen Produktpuffer (8) zur Aufnahme mehrerer Produkte (2) aufweist, der der mindestens einen Waage (4) nachgelagert ist und der benachbart zu der mindestens einen Waage (4) angeordnet ist, wobei die Produktaufnahmeposition (I) eine Position innerhalb des Produktpuffers (8) oder angrenzend an den Produktpuffer (8) ist.

2. Etikettiereinrichtung (1) nach Anspruch 1, **dadurch gekennzeichnet, dass** die Etikettiereinrichtung (1) mindestens einen ersten und einen zweiten jeweils einen Etikettenauslass (6.1) aufweisenden Drucker (6) zum Drucken und Ausgeben von Etiketten (3) aufweist, wobei der Etikettenauslass (6.1) des ersten Druckers (6) horizontal und/oder vertikal von dem Etikettenauslass (6.1) des zweiten Druckers (6) beabstandet ist und wobei das Handhabungssystem (5) sowohl in die erste Etikettenabnahmeposition (II), die benachbart zum Etikettenauslass (6.1) des ersten Druckers (6) liegt und in der ein erstes Etikett (3) auf das Produkt (2) übertragbar ist, als auch in eine zweite Etikettenabnahmeposition (III), die benachbart zum Etikettenauslass (6.1) des zweiten Druckers (6) liegt und in der ein zweites Etikett (3) auf das Produkt (2) übertragbar ist, bewegbar ist.

3. Etikettiereinrichtung (1) nach Anspruch 2, **dadurch gekennzeichnet, dass** das Handhabungssystem (5) von der ersten Etikettenabnahmeposition (II) in die zweite Etikettenabnahmeposition (III) bewegbar ist, wobei die Drucker (6) und/oder die Etikettenauslässe (6.1) der Drucker (6) insbesondere derart ausgerichtet sind, dass in den Etikettenabnahmepositionen (II, III) die Klebeseiten der über die beiden Etikettenauslässe (6.1) zu spendenden Etiketten (3) einander zugewandt sind, oder dass die erste Etikettenabnahmeposition (II) identisch mit der zweiten Etikettenabnahmeposition (III) ist.

4. Etikettiereinrichtung (1) nach einem der vorangehenden Ansprüche, **dadurch gekennzeichnet, dass** das Handhabungssystem (5)
- in der ersten Etikettenabnahmeposition (II) relativ zum Etikettenauslass (6.1) in mindestens zwei verschiedenen Ausrichtungen positionierbar ist, und/oder
- in eine Verpackungsposition (IV) bewegbar ist, die der ersten Etikettenabnahmeposition (II) und/oder zweiten Etikettenabnahmeposition (III) nachgelagert ist und in der das Produkt (2) auf einem Träger abgesetzt und insbesondere in eine Umverpackung (7) eingesetzt werden kann.

5. Etikettiereinrichtung (1) nach einem der vorangehenden Ansprüche, **dadurch gekennzeichnet, dass** die Etikettiereinrichtung (1)
- mindestens zwei Waagen (4) aufweist, die nebeneinander und/oder hintereinander angeordnet sind, und/oder
- eine Qualitätskontrolleinrichtung (10) mit einem Visionssystem (10.1) und/oder einem Dichtigkeitsprüfsystem (10.2) und/oder einem Scanner (10.3) aufweist, wobei die Qualitätskontrolleinrichtung (10) der mindestens einen Waage (4) und/oder dem mindestens einen Drucker (6), insbesondere der Etikettenabnahmeposition (II,III) des mindestens einen Druckers (6), nachgelagert und insbesondere der Verpackungsposition (IV) vorgelagert ist.

6. Etikettiersystem (11) mit mehreren Etikettiereinrichtungen (1) nach einem der vorangehenden Ansprüche, **dadurch gekennzeichnet, dass** die Etikettiereinrichtungen (1) einen gemeinsamen Produktpuffer (8) aufweisen, der den Waagen (4) nachgelagert ist und der benachbart zu den Waagen (4) angeordnet ist, wobei Transportmittel (9) zum Transport des Produkts von der jeweiligen Waage (4) zu dem Produktpuffer (8) vorgesehen sind, wobei die jeweilige Produktaufnahmeposition (I) innerhalb des Produktpuffers (8) oder angrenzend an den Produktpuffer (8) liegt.

7. Verfahren zum Bestücken eines Produkts (2) mit einem Etikett (3), bei dem die folgenden Schritte durchgeführt werden:
- Bereitstellen des Produkts (2),
- Wiegen des Produkts (2),
- Fixieren des Produkts (2) an einem Handhabungssystem (5) in einer Produktaufnahmeposition (I), wobei das Handhabungssystem (5) eine Produkthalteeinheit (5.1) mit Mitteln zum Fixieren des Produkts (2) am Handhabungssystem (5) aufweist, wobei das Handhabungssystem (5) das Produkt (2) aufnimmt,
- Drucken eines ersten Etiketts (3) und Positionieren des ersten Etiketts (3) in einer ersten Etikettenabnahmeposition (II),
- Bewegen des Handhabungssystem (5) zusammen mit dem Produkt (2) von der Produktaufnahmeposition (I) zu der ersten Etikettenabnahmeposition (II), wobei das erste Etikett (3) von dem Produkt (2) erfasst wird und daran anhaftet, wobei das Handhabungssystem (5) einen mit der Produkthalteeinheit (5.1) gekoppelten Roboterarm (5.2) aufweist und die Produkthalteeinheit (5.1) mittels dem Roboterarm (5.2) in die Produktaufnahmeposition (I) und in die erste Etikettenabnahmeposition (II) bewegt wird, und
- Wegbewegen des Handhabungssystems (5) zusammen mit dem Produkt (2) von der ersten Etikettenabnahmeposition (II),
**dadurch gekennzeichnet, dass** nach dem Schritt des Wiegens
- das/die Produkt(e) (2) von der Waage (4) auf einen zu der Waage benachbarten Produktpuffer (8) transportiert wird/werden, wobei die Produktaufnahmeposition (I) innerhalb des Produktpuffers (8) oder angrenzend an den Produktpuffer (8) liegt, oder
- das/die Produkt(e) (2) direkt von der Waage (4) vom Handhabungssystem (5) aufgenommen wird/werden.

8. Verfahren nach Anspruch 7, **dadurch gekennzeichnet, dass** ein zweites Etikett (3) gedruckt und in einer zweiten Etikettenabnahmeposition (III) positioniert wird, wobei insbesondere vorgesehen ist,
- dass die Etiketten (3) in den Etikettenabnahmepositionen (II, III) mit einander zugewandten Klebeseiten positioniert werden, wobei bei dem Schritt des Bewegens des Handhabungssystems (5) zusammen mit dem Produkt (2) von der Produktaufnahmeposition (I) in die erste Etikettenabnahmeposition (II) das erste Etikett (3) von dem Produkt (2) erfasst wird und daran anhaftet, wobei das Handhabungssystem (5) dann zusammen mit dem Produkt (2) von der ersten Etikettenabnahmeposition (II) zu der zweiten Etikettenabnahmeposition (III) bewegt wird, wobei das zweite Etikett (3) von dem Produkt (2) erfasst wird und daran anhaftet, oder
- dass die erste Etikettenabnahmeposition (II) identisch mit der zweiten Etikettenabnahmeposition (III) ist, wobei bei dem Schritt des Bewegens des Handhabungssystems (5) zusammen mit dem Produkt (2) von der Produktaufnahmeposition (I) in die erste Etikettenabnahmeposition (II) sowohl das erste Etikett (3) als auch das zweite Etikett (3) von dem Produkt (2) erfasst wird und daran anhaftet, oder
- dass die zweite Etikettenabnahmeposition (III) der ersten Etikettenabnahmeposition (II) nachgelagert ist, wobei das Handhabungssystem (5) zusammen mit dem Produkt (2) von der ersten Etikettenabnahmeposition (II) zu der zweiten Etikettenabnahmeposition (III) bewegt wird, wobei das zweite Etikett (3) von dem Produkt (2) erfasst wird und daran anhaftet.

9. Verfahren nach Anspruch 8, **dadurch gekennzeichnet, dass** das erste Etikett (3) und das zweite Etikett (3) auf unterschiedlichen, insbesondere gegenüberliegenden, Seiten des Produkts (2) anhaften.

10. Verfahren nach einem der Ansprüche 7 bis 9, **dadurch gekennzeichnet, dass** das Handhabungssystem in der ersten und/oder zweiten Etikettenabnahmeposition (II, III) relativ zum Etikettenauslass (6.1) in mindestens zwei verschiedenen Ausrichtungen positioniert wird und insbesondere das Etikett (3) über Eck oder über mehrere Seiten des Produkts (2) aufgebracht wird.

11. Verfahren nach einem der Ansprüche 7 bis 10, **dadurch gekennzeichnet, dass** das Handhabungssystem (5) zusammen mit dem Produkt (2) von der ersten Etikettenabnahmeposition (II) oder der zweiten Etikettenabnahmeposition (III) in eine Verpackungsposition (IV) bewegt wird, in der das etikettierte Produkt (2) auf einem Träger abgesetzt und insbesondere in eine Umverpackung (7) eingesetzt wird.

12. Verfahren nach einem der Ansprüche 7 bis 11, **dadurch gekennzeichnet, dass** bei dem Schritt des Wiegens gleichzeitig mehrere Produkte (2) gewogen werden.

13. Verfahren nach einem der Ansprüche 7 bis 12, **dadurch gekennzeichnet, dass** das etikettierte Produkt (2) eine Qualitätskontrolleinrichtung (10) durchläuft.

14. Verfahren nach einem der Ansprüche 7 bis 13, **dadurch gekennzeichnet, dass** gleichzeitig mehrere Produkte (2) die folgenden Verfahrensschritte durchlaufen:
- Bereitstellen des Produkts (2), insbesondere durch Transportieren des Produkts (2),
- Wiegen des Produkts (2),
- Fixieren des Produkts (2) an einem Handhabungssystem (5) in einer Produktaufnahmeposition (I),
- Drucken eines ersten Etiketts (3) und Positionieren des ersten Etiketts (3) in einer ersten Etikettenabnahmeposition (II),
- Bewegen des Handhabungssystem (5) zusammen mit dem Produkt (2) von der Produktaufnahmeposition (I) zu der ersten Etikettenabnahmeposition (II), wobei das erste Etikett (3) von dem Produkt (2) erfasst wird und daran anhaftet, und
- Wegbewegen des Handhabungssystems (5) zusammen mit dem Produkt (2) von der ersten Etikettenabnahmeposition (II).

## Claims

1. A labelling device (1), in particular a price labelling device, for affixing a label (3) to a product (2):
- with at least one scale (4) for weighing the product (2),
- with at least one handling system (5) for moving the product (2) and
- with at least one printer (6) having a label outlet (6.1) for printing and outputting labels (3),
wherein the handling system (5) comprises a product holding unit (5.1) with means for fixing the product (2) on the handling system (5), and a robot arm (5.2) that is coupled to the product holding unit (5.1), wherein the handling system (5) can be moved from a product pickup position (I), in which the product (2) can be picked up by the handling system (5), to a first label acceptance position (II), which is located adjacent to the label outlet (6.1) of the printer (6) and in which a first label (3) can be transferred onto the product (2), wherein the product holding unit (5.1) by means of the robot arm (5.2) can be moved into the product pick-up position (I) and into the first label acceptance position (II), **characterized in that** the product pick-up position (I) is a position on the at least one scale (4) or that the labelling device has a product buffer (8) for picking up a plurality of products (2) which is mounted downstream of the at least one scale (4) and which is disposed adjacent to the at least one scale (4), wherein the product pick-up position (I) is a position inside the product buffer (8) or adjacent to the product buffer (8).

2. The labelling device (1) according to claim 1, **characterized in that** the labelling device (1) comprises at least one first and one second printer (6) each having a label outlet (6.1) for printing and outputting labels (3), wherein the label outlet (6.1) of the first printer (6) is horizontally and/or vertically spaced from the label outlet (6.1) of the second printer (6), and wherein the handling system (5) can be moved both into the first label acceptance position (II), which is located adjacent to the label outlet (6.1) of the first printer (6) and in which a first label (3) can be transferred onto the product (2), and also into a second label acceptance position (III), which is located adjacent to the label outlet (6.1) of the second printer (6) and in which a second label (3) can be transferred onto the product (2).

3. The labelling device (1) according to claim 2, **characterized in that** the handling system (5) can be moved from the first label acceptance position (II) into the second label acceptance position (III), wherein the printers (6) and/or the label outlets (6.1) of the printers (6) are oriented in such a manner that in the label acceptance positions (II, III), the adhesive sides of the labels (3) to be dispensed via the two label outlets (6.1) face one another or that the first label acceptance position (II) is identical to the second label acceptance position (III).

4. The labelling device (1) according to any one of the preceding claims, **characterized in that** the handling system (5)
- in the first label acceptance position (II) can be positioned relative to the label outlet (6.1) in at least two different orientations, and/or
- can be moved into a packaging position (IV), which is located downstream of the first label acceptance position (II) and/or a second label acceptance position (III), and in which the product (2) can be placed on a carrier and in particular inserted into an outer package (7).

5. The labelling device (1) according to any one of the preceding claims, **characterized in that** the labelling device (1) comprises
- at least two scales (4) which are arranged next to one another and/or behind one another and/or
- a quality control device (10) with a vision system (10.1) and/or a leakage test system (10.2) and/or a scanner (10.3), wherein the quality control device (10) is located downstream of the at least one scale (4) and/or the at least one printer (6), in particular of the label acceptance position (II, III) of the at least one printer (6) and in particular is located upstream of the packaging position (IV).

6. A labelling system (11) with multiple labelling devices (1) according to any one of the preceding claims, **characterized in that** the labelling devices (1) have a common product buffer (8), which is located downstream of the scales (4) and which is arranged adjacent to the scales (4), wherein transport means (9) for transporting the product from the respective scale (4) to the product buffer (8) are provided, wherein the respective product pickup position (I) is located within the product buffer (8) or adjacent the product buffer (8).

7. A method for affixing a label (3) to a product (2), in which the following steps are executed:
- providing the product (2),
- weighing the product (2),
- fixing the product (2) on a handling system (5) in a product pickup position (I), wherein the handling system (5) comprises a product holding unit (5.1) with means for fixing the product (2) on the handling system (5), wherein the handling system (5) picks up the product (2),
- printing a first label (3) and positioning the first label (3) in a first label acceptance position (II),
- moving the handling system (5) together with the product (2) from the product pickup position (I) to the first label acceptance position (II), wherein the first label (3) is picked up by the product (2) and adheres thereon, wherein the handling system (5) has a robot arm (5.2) that is coupled to the product holding unit (5.1), wherein the product holding unit (5.1) by means of the robot arm (5.2) is moved into the product pick-up position (I) and into the first label acceptance position (II) and
- moving the handling system (5) together with the product (2) away from the first label acceptance position (II),
**characterized in that** after the weighing step
- the product(s) (2) is/are transported from the scale (4) onto a product buffer (8) adjacent to the scale, wherein the product pick-up position (I) is located inside the product buffer (8) or adjacent to the product buffer (8) or
- the product(s) (2) is/are picked up directly from the scale (4) by the handling system (5).

8. The method according to claim 7, **characterized in that** a second label (3) is printed and positioned in a second label acceptance position (III), wherein in particular it is provided
- that the labels (3) are positioned in the label acceptance positions (II, III) with adhesive sides facing one another, wherein during the step of the moving of the handling system (5) together with the product (2) from the product pickup position (I) into the first label acceptance position (II) the first label (3) is picked up by the product (2) and adheres thereon, wherein the handling system (5) is then moved together with the product (2) from the first label acceptance position (II) to the second label acceptance position (III), and wherein the second label (3) is picked up by the product (2) and adheres thereon, or
- that the first label acceptance position (II) is identical to the second label acceptance position (III), wherein during the step of moving of the handling system (5) together with the product (2) from the product pickup position (I) into the first label acceptance position (II) both the first label (3) and also the second label (3) are picked up by the product (2) and adhere thereon, or
- that the second label acceptance position (III) is located downstream of the first label acceptance position (II), wherein the handling system (5) together with the product (2) is moved from the first label acceptance position (II) to the second label acceptance position (III), wherein the second label (3) is picked up by the product (2) and adheres thereon.

9. The method according to claim 8, **characterized in that** the first label (3) and the second label (3) adhere to opposite sides of the product (2).

10. The method according to any one of claims 7 to 9, **characterized in that** the handling system in the first and/or second label acceptance position (II, III) is positioned in at least two different orientations relative to the label outlet (6.1) and in particular the label (3) is applied over a corner or over several sides of the product (2).

11. The method according to any one of claims 7 to 10, **characterized in that** the handling system (5) together with the product (2) is moved from the first label acceptance position (II) or the second label acceptance position (III) into a packaging position (IV), in which the labelled product (2) is placed onto a carrier and in particular inserted into an outer package (7).

12. The method according to any one of claims 7 to 11, **characterized in that** during the step of weighing, multiple products (2) are weighed simultaneously.

13. The method according to any one of claims 7 to 12, **characterized in that** the labelled product (2) passes through a quality control device (10).

14. The method according to any one of claims 7 to 13, **characterized in that** multiple products (2) simultaneously pass through the following method steps:
- providing the product (2), in particular by transporting the product (2),
- weighing the product (2),
- fixing the product (2) on a handling system (5) in a product pickup position (I),
- printing a first label (3) and positioning the first label (3) in a first label acceptance position (II),
- moving the handling system (5) together with the product (2) from the product pickup position (I) to the first label acceptance position (II), wherein the first label (3) is picked up by the product (2) and adheres thereon and
- moving the handling system (5) together with the product (2) away from the first label acceptance position (II).

## Revendications

1. Dispositif d'étiquetage (1), en particulier dispositif de marquage de prix, destiné à pourvoir un produit (2) d'une étiquette (3),
- avec au moins une balance (4) pour la pesée du produit (2),
- avec au moins un système de manipulation (5) pour le déplacement du produit (2), et
- avec au moins une imprimante (6), qui, dotée d'une sortie d'étiquettes ((6.1), est destinée à imprimer et à délivrer des étiquettes (3),
sachant que le système de manipulation (5) est doté d'une unité de retenue de produit (5.1) comprenant des moyens destinés à fixer le produit (2) sur le système de manipulation (5), et d'un bras robot (5.2), qui est couplé avec l'unité de retenue de produit (5.1), sachant que le système de manipulation (5) peut être amené d'une position de réception de produit (I), dans laquelle le produit (2) peut être pris en charge par le système de manipulation (5), dans une première position de réception d'étiquettes (II), qui avoisine la sortie d'étiquettes ((6.1) de l'imprimante (6), et dans laquelle une première étiquette (3) peut être transférée sur le produit (2), l'unité de retenue de produit (5.1) pouvant être amenée, au moyen du bras robot (5.2), dans la position de réception de produit (I) et dans la première position de réception d'étiquettes (II),
**caractérisé en ce que** la position de réception de produit (I) est une position située sur l'au moins une balance (4), ou **que** le dispositif d'étiquetage est doté d'un tampon de produit (8) pour la réception de plusieurs produits (2), qui est monté en aval de l'au moins une balance (4) et qui est disposé dans le voisinage de l'au moins une balance (4), sachant que la position de réception de produit (I) est une position à l'intérieur du tampon de produit (8) ou adjacente au tampon de produit (8).

2. Dispositif d'étiquetage (1) selon la revendication 1, **caractérisé en ce que** le dispositif d'étiquetage (1) est doté au moins d'une première et d'une deuxième imprimantes (6), qui, présentant chacune une sortie d'étiquettes (6.1), sont destinées à imprimer et à délivrer des étiquettes (3), sachant que la sortie d'étiquettes ((6.1) de la première l'imprimante (6) est distancée horizontalement et / ou verticalement de la sortie d'étiquettes (6.1) de la deuxième imprimante (6), et sachant que le système de manipulation (5) peut être déplacé aussi bien dans la première position de réception d'étiquettes (II), qui est située dans le voisinage de la sortie d'étiquettes (6.1) de la première imprimante (6) et dans laquelle une première étiquette (3) peut être transférée sur le produit (2), que dans une deuxième position de réception d'étiquettes (III), qui est située dans le voisinage de la sortie d'étiquettes (6.1) de la deuxième imprimante (6) et dans laquelle une deuxième étiquette (3) peut être transférée sur le produit (2).

3. Dispositif d'étiquetage (1) selon la revendication 2, **caractérisé en c**e **que** le système de manipulation (5) peut être déplacé de la première position de réception d'étiquettes (II) à la deuxième position de réception d'étiquettes (III), sachant que l'imprimante (6) et / ou la sortie d'étiquettes (6.1) de l'imprimante (6) sont en particulier orientées de manière à ce que, dans les positions de réception d'étiquettes (II, III), les faces adhésives des étiquettes (3) à délivrer par les deux sortie d'étiquettes (6.1), sont orientées l'une vers l'autre ou que la première position de réception d'étiquettes (II) et la deuxième position de réception d'étiquettes (III) sont identiques.

4. Dispositif d'étiquetage (1) selon l'une des revendications précédentes,
**caractérisé en ce que** le système de manipulation (5)
- dans la première position de réception d'étiquettes (II), peut être positionné dans au moins deux différents sens d'orientation par rapport à la sortie d'étiquettes (6.1), et / ou
- peut être déplacé dans une position d'emballage (IV), qui est située en aval de la première position de réception d'étiquettes (II) et / ou de la deuxième position de réception d'étiquettes (III), et dans laquelle le produit (2) peut être déposé sur un support et, en particulier, introduit dans un emballage (7).

5. Dispositif d'étiquetage (1) selon l'une des revendications précédentes,
**caractérisé en ce que** le dispositif d'étiquetage (1)
- est doté d'au moins deux balances (4), qui sont disposées l'une à côté de l'autre et / ou l'une derrière l'autre, et / ou
- est doté d'un dispositif de contrôle de qualité (10), avec un système de vision (10.1) et / ou un système de contrôle d'étanchéité (10.2) et / ou un scanner (10.3), sachant que le dispositif de contrôle de qualité (10) est monté en amont de l'au moins une balance (4) et / ou de l'au moins une imprimante (6), en particulier de la position de réception d'étiquettes (II, III) de l'au moins une l'imprimante (6), et en particulier de la position d'emballage (IV).

6. Système d'étiquetage (11) doté de plusieurs dispositifs d'étiquetage (1) selon l'une des revendications précédentes,
**caractérisé en c**e **que** les dispositifs d'étiquetage (1) sont dotés d'un tampon de produit (8) commun, qui est monté en aval des balances (4) et qui est disposé dans le voisinage des balances (4), sachant que des moyens de transport (9) sont prévus pour le transport du produit de la balance (4) respective au tampon de produit (8), sachant que la position de réception de produit (I) respective est située à l'intérieur du tampon de produit (8) ou est adjacente au tampon de produit (8).

7. Procédé destiné à pourvoir un produit (2) d'une étiquette (3), dans lequel les étapes suivantes sont exécutées :
- mise à disposition du produit (2),
- pesée du produit (2),
- fixation du produit (2) sur un système de manipulation (5), dans une position de réception de produit (I), sachant que le système de manipulation (5) est doté d'une unité de retenue de produit (5.1) avec des moyens de fixation pour fixer le produit (2) sur le système de manipulation (5), le système de manipulation (5) prenant le produit (2) en charge,
- impression d'une première étiquette (3) et positionnement de la première étiquette (3) dans une première position de réception d'étiquettes (II),
- déplacement du système de manipulation (5), en commun avec le produit (2), de la position de réception de produit (I) à une première position de réception d'étiquettes (II), sachant que la première étiquette (3) est saisie par le produit (2) et y adhère, sachant que le système de manipulation (5) est doté d'un bras robot (5.2), qui est couplé avec l'unité de retenue de produit (5.1), et que l'unité de retenue de produit (5.1) peut être amenée, au moyen du bras robot (5.2), dans la position de réception de produit (I) et dans la première position de réception d'étiquettes (II), et
- départ du système de manipulation (5), en commun avec le produit (2), la première position de réception d'étiquettes (II).
**caractérisé en ce que**, après l'étape de pesée,
- le / les produit(s) (2) est / sont transporté(s) de la balance (4) sur un tampon de produit (8), voisin de la balance, sachant que la position de réception de produit (I) est située à l'intérieur du tampon de produit (8) ou est adjacente au tampon de produit (8), ou que
- le / les produit (s) (2) est / sont enlevé (s) directement de la balance (4) par le système de manipulation (5).

8. Procédé selon la revendication 7,
**caractérisé en ce que** une deuxième étiquette (3) est imprimée et est positionnée dans une deuxième position de réception d'étiquettes (III), sachant qu'il est particulièrement prévu
- que les étiquettes (3), dans les positions de réception d'étiquettes (II, III), soient positionnées avec des faces adhésives orientées l'une vers l'autre, sachant que dans l'étape de déplacement du système de manipulation (5), en commun avec le produit (2), de la position de réception de produit (I) à la première position de réception d'étiquettes (II), la première étiquette (3) est saisie par le produit (2) et y adhère, sachant que le système de manipulation (5) est alors déplacé, en commun avec le produit (2), de la première position de réception d'étiquettes (II) à la deuxième position de réception d'étiquettes (III), sachant que la deuxième étiquette (3) est saisie par le produit (2) et y adhère, ou
- que la première position de réception d'étiquettes (II) et la deuxième position de réception d'étiquettes (III) sont identiques, sachant que, dans l'étape du déplacement du système de manipulation (5), en commun avec le produit (2), de la position de réception de produit (I) à la première position de réception d'étiquettes (II), aussi bien la première étiquette (3) que la deuxième étiquette (3) sont saisies par le produit (2) et y adhèrent, ou
- que la deuxième position de réception d'étiquettes (III) est située en aval de la première position de réception d'étiquettes (II), sachant que le système de manipulation (5), en commun avec le produit (2), est déplacé de la première position de réception d'étiquettes (II) à la deuxième position de réception d'étiquettes (III), sachant que la deuxième étiquette (3) est saisie par le produit (2) et y adhère.

9. Procédé selon la revendication 8,
**caractérisé en ce que** la première étiquette (3) et la deuxième étiquette (3) adhèrent sur différents côtés, en particulier opposés, du paquet (2).

10. Procédé selon l'une des revendications 7 à 9,
**caractérisé en ce que** le système de manipulation, dans la première et / ou dans la deuxième position de réception d'étiquettes (II, III), est positionné, par rapport à la sortie d'étiquettes (6.1), dans au moins deux sens d'orientation, et, en particulier, que l'étiquette (3)) est appliquée en travers ou sur plusieurs côtés du produit (2).

11. Procédé selon l'une des revendications 7 à 10,
**caractérisé en ce que** le système de manipulation (5) est déplacé, en commun avec le produit (2), de la première position de réception d'étiquettes (II) ou de la deuxième position de réception d'étiquettes (III), à une position d'emballage (IV), dans laquelle le produit (2) étiqueté st déposé sur un support et, en particulier, introduit dans un emballage (7).

12. Procédé selon l'une des revendications 7 à 11,
**caractérisé en ce que**, dans l'étape de la pesée, plusieurs produits (2) sont pesés simultanément.

13. Procédé selon l'une des revendications 7 à 12,
**caractérisé en ce que** le produit (2) étiqueté passe par un dispositif de contrôle de qualité (10) .

14. Procédé selon l'une des revendications 7 a 13,
**caractérisé en ce que** plusieurs produits (2) passent simultanément par les étapes suivantes :
- mise à disposition du produit (2), en particulier par transport du produit (2),
- pesée du produit (2),
- fixation du produit (2) sur un système de manipulation (5), dans une position de réception de produit (I),
- impression d'une première étiquette (3) et positionnement de la première étiquette (3) dans une première position de réception d'étiquettes (II),
- déplacement du système de manipulation (5), en commun avec le produit (2), de la position de réception de produit (I) à la première la position de réception d'étiquettes (II), sachant que la première étiquette (3) est saisie par le produit et y adhère, et
- départ du système de manipulation (5), en commun avec le produit (2), de la première position de réception d'étiquettes (II).
